# EUROPÄISCHE PATENTSCHRIFT

(11) **EP 0 858 957 B1**
(45) Veröffentlichungstag und Bekanntmachung des Hinweises auf die Patenterteilung: **02.11.2000**
(21) Anmeldenummer: 97122474.6
(22) Anmeldetag: 19.12.1997
(51) Int. Cl.: B65D 77/24, B65D 51/24

(54) **Behälter jeder Art für Lebensmittel mit einem Verschlussdeckel und einer Abreisslasche**
Container for foodstuffs comprising a closure lid and a tear tab
Récipient pour aliments pourvue d'un couvercle de fermeture et d'une languette d'arrachage

(30) Priorität: 16.02.1997 DE 29702676 U
(43) Veröffentlichungstag der Anmeldung: 19.08.1998
(73) Patentinhaber: Spritzgusswerk KG Richard Rassbach GmbH & Co., 13509 Berlin (DE)
(72) Erfinder: Hellwig, Herbert, 13509 Berlin (DE)
(74) Vertreter: Hoffmann, Klaus-Dieter, Dipl.-Ing.

(56) Entgegenhaltungen:
- DE-A- 2 810 175
- DE-A- 4 418 935
- DE-A- 19 512 108
- DE-U- 29 702 676
- FR-A- 2 691 438

## Beschreibung

Die Erfindung betrifft einen Behälter jeder Art für Lebensmittel mit einem Verschlußdeckel, dessen umlaufender Rand von einem den oberen Rand der Behälterschale umlau-fenden, mit der Wand letzterer einstückig ausgebildeten Schutzelement abgedeckt so umfaßt ist, daß die Abnahme des Deckels behindert ist, und mit einer Abreißlasche, die über Sollbruchstellen mit dem schutzelement halterungsmäßig verbunden ist und an ihrer Unterkante mindestens eine Auskragung aufweist, die in eine entsprechende Ausnehmung des Schutzelementes des Behälters eingepaßt und mit diesem über Sollbruchstellen verbunden ist, wobei nach Entfernung der Abreißlasche und damit der Auskragung aus der ent-sprechenden Ausnehmung des Schutzelementes der Deckelrand dem Öffnungsgriff zugänglich ist.

Insbesondere in der Lebensmittelindustrie ist es erwünscht, das Risiko unbefugter Erstöffnungen von mit Lebensmitteln, z.B. mit Salaten gefüllten, verschlossenen Behältern wie Schalen oder Becher klein zu halten und zugleich für eine schnelle Erkennbarkeit zu sorgen, wenn derartige Behälter unbefugt einer Erstöffnung ausgesetzt worden sind.

Zur Lösung dieses Problems dient ein nach der DE 44 18 935 A1 bekannter Behälter der eingangs erwähnten Art in ausgezeichneter Weise, da zum einen das einstückig mit der Behälterwand ausgebildete Schutzelement und die mit dieser halterungsmäßig verbundene Abreißlasche die Abnahme des Deckels behindern, und zum anderen bei Beschädigung der Sollbruchstellen zwischen der Abreißlasche und dem Behälter eine Manipulation an diesem bzw. eine unbefugte Erstöffnung des verschlossenen Behälters deutlich und schnell erkennbar ist. Will hingegen ein Benutzer den Behälter nach Erwerb öffnen, so braucht er nur an der Abreißlasche in Behälterumfangsrichtung zu ziehen, wobei die letztere und den Behälter verbindenden Sollbruchstellen durchtrenntund die in die Ausnehmung in dem Schutzelement des Behälters eingepaßte Austragung der Abreißlasche aus der Ausnehmung gezogen werden, so daß der Benutzer bequem mit dem Finger in die freigelegte Ausnehmung des Schutzelementes eingreifen und damit unter den Deckel fassen kann, um diesen nach oben vom Behälter zu ziehen. Die Abreißlasche kann bevorzugt bekannterweise bei Rundschalen mit entsprechendem Deckel mit ihrer Außenfläche schlüssig mit der Außenfläche des Schutzelementes verlaufend so angeordnet sein, daß die obere und die untere Kante des Schutzelementes mit der oberen bzw. der unteren Kante der Abreißlasche fluchten, wobei die Enden der Abreißlasche teilweise frei beweglich sind (DE 1 95 12 108 A1).

Für den Erwerber derartiger mit Lebensmitteln gefüllter Behälter ist oft die schnelle Verfügbarkeit eines Einweg-Bestecks bzw. Einweg-Besteckteils, wie z.B. eines Löffels oder einer Gabel erwünscht. Häufig wird ein solches Besteckteil getrennt gelagert und dem Benutzer auf Anforderung überreicht. Jedoch ist es auch üblich, z.B. bei tiefgefrorenen Eisbechern, einen in Folie verpackten Löffel auf den Becherdeckel aufzukleben.

Bei einem bekannten Behälter ähnlich der eingangs erwähnten Art (DE-GM 297 02 676.3), der auch auf die Anmelderin der vorliegenden Erfindung zurückgeht, ist der Boden des Deckels des Behälters verhältnismäßig stark tiefgezogen und mit im Abstand zueinander angeordneten Halterungselementen versehen, zwischen denen mindestens ein Besteckteil entfernbar im Deckel aufgenommen und gehaltert ist, wobei eine das Besteckteil überdeckende, in einer umlaufenden Rasterung an der Innenwand des Deckelrandes abnehmbar gehalterter Abdeckplatte vorgesehen ist, die nur bei Entfernung der Abreißlasche von dem Schutzelement und damit bei Entfernung der mindestens einen Auskragung der Abreißlasche aus der entsprechenden Ausnehmung des Schutzelementes aus der Rasterung der Innenwand des Deckelrandes abnehmbar ist.

Vorteilhaft ist bei diesem bekannten Behälter, daß das unerwünschte getrennte Lagern des Besteckteils in bezug auf den Behälter nicht gegeben ist. Jedoch ist das Herausnehmen der Abdeckplatte des einen tiefgezogenen Boden aufweisenden Behälterdeckels nach Entfernen der Abreißlasche zwecks Zugriffs auf das Besteckteil vor oder nach dem Abheben des Deckels vom Behälter verhältnismäßig unpraktisch, und die gesamte Anordnung der Behälterelemente genügt insbesondere bei flüssigem Behälterinhalt dichtungsmäßig nicht den gewünschten Anforderungen.

Häufig ist bei mit Lebensmitteln wie z.B. mit Salaten oder Suppen gefüllten Behältern die Verfügbarkeit von Ingredienzen wie Salz, Pfeffer und/oder andere Gewürzen erwünscht. Für gewöhnlich werden diese Zutaten jeweils in gesonderten, verhältnismäßig kleinen Kunststoffverpackungen vom Behälter getrennt beigefügt.

Der Erfindung liegt die Aufgabe zugrunde, einen Behälter der zuvor genannten Art dahingehend zu verbessern, daß bei Aufrechterhaltung der Sicherung gegen unbefugte Erstöffnung des Behälters bzw. der zuverlässigen Kontrollmöglichkeit einer unbefugten Erstöffnung bei vereinfachter funktionaler Zueinanderordnung der Behälterelemente und deren erhöhter Abdichtung zueinander den bei Lebensmittelverpackungen herrschenden Hygieneanforderungen überdimensional genügt wird. Zusätzlich soll die Möglichkeit der Verfügbarkeit von Zutaten ohne deren getrennte Lagerung vom Behälter gegeben sein.

Diese Aufgabe wird erfindungsgemäß dadurch gelöst, daß in die Behälteröffnung ein einen tiefgezogenen Boden aufweisender Einsatz herausnehmbar eingepaßt ist, dessen zum oberen Behälterinnenmantel parallel verlaufende Außenfläche der Wand des Einsatzes an ihrem unteren Ende eine umfangsmäßig umlaufende, eine Auflage bildende Ausnehmung aufweist, die auf einer an dem Behälterinnenmantel ausgebildeten, innenumfangsmäßig umlaufenden entsprechenden Auflagefläche aufliegt, auf dem Boden des Einsatzes mindestens ein an sich bekanntes Besteckelement entfernbar gehaltert ist, und an der Innenwand des Einsatzes mindestens ein Griffelement vorgesehen ist, an dem der in die Behälteröffnung eingepaßte Einsatz nur bei Entfernung der Abreißlasche von dem Schutzelement und damit der Auskragung der Abreißlasche aus der entsprechenden Ausnehmung des Schutzelementes sowie des den Einsatz abdeckenden Deckels vom Behälter aus diesem herausnehmbar ist.

Vorteilhafte Weiterbildungen des erfindungsgemäßen Behälters ergeben sich aus den Patentansprüchen 2 bis 13.

Bevorzugt liegt die obere Kante der Wand des in die Behälteröffnung eingepaßten Einsatzes in der Ebene der oberen Kante der Behälterwand, und es können zwei einander gegenüberliegende Grifflaschen an der Innenwand des Einsatzes ausgebildet sein, die zugleich Halterungselemente für das im Einsatz angeordnete Besteckelement bilden.

Bevorzugt ist auf dem Boden des Einsatzes mindestens eine Vertiefung ausgebildet, in der ein formenmäßig angepaßter Abschnitt des Besteckelementes aufnehmbar ist, und bei Auslegung des Einsatzes mit verhältnismäßig großer Tiefe kann der Einsatz mit mindestens einem kammerartigen Abteil für die Aufnahme von viskosen, flüssigen, körnigen und/oder pulverförmigen Ingredienzen geeignet versehen sein.

Geeigneterweise kann der Behälterdeckel zumindest auf einem Abschnitt des Besteckteils mit seiner unteren Fläche aufliegen, wodurch eine zusätzliche Sicherung des Besteckteils auf dem Boden des Einsatzes gegeben ist.

Ist der Behälter in Form einer Ovalschale mit im Grundriß ellipsenförmigem Deckel und Einsatz ausgebildet, so umfaßt die Abreißlasche vorzugsweise eine Stirnseite des Deckelrandes derart, daß die Hauptachse der Ellipse - gesehen im Grundriß - mittig durch die in die Ausnehmung des Schutzelementes der Ovalschale eingepaßte Auskragung verläuft, wobei beidseitig der Hauptachse der Ellipse jeweils- drei der Halterungselemente in vertikaler Anordnung zur Hauptachse in Abstand zueinander auf dem Boden des Einsatzes so vorgesehen sind, daß das Besteckteil zwischen den Halterungselementen im wesentlichen längs der Hauptachse gehaltert ist.

Der Behälter kann auch in Form einer Rundschale mit entsprechendem Deckel und Einsatz ausgeführt sein.

Vorzugsweise entspricht die Höhe der Abreißlasche der Höhe des Schutzelementes, wobei die Außenfläche der Abreißlasche schlüssig mit der Außenfläche des Schutzelementes verlaufend so angedordnet ist, daß die obere und die untere Kante des Schutzelementes mit der oberen bzw. der unteren Kante der Abreißlasche fluchten, und daß die Enden der Abreißlasche teilweise frei beweglich sind.

Behälterschale, Deckel, Einsatz und das Besteckteil können aus Kunststoff im Spritzgußverfahren hergestellt sein. Das Besteckteil kann hierbei mit dem Boden des Einsatzes und/oder den Halterungselementen über Sollbruchstellen verbunden hergestellt sein.

Der erfindungsgemäße Behälter sorgt nicht nur für eine Einsparung hinsichtlich des Lagerraums für Besteckteile und Verpackungen für Zutaten, sondern gewährleistet dem Erwerber des Behälters stets eine einfache, schnelle und sichere Verfügbarkeit des Besteckteils und von Zutaten, wobei garantiert ist, daß eine Manipulation bzw. eine unzulässige Benutzung oder Entwendung des Besteckteils und der Zutaten insoweit unterbunden ist, daß das Besteckteil und die Zutaten praktisch nur bei befugter Erstöffnung des durch die Abreißlasche gesicherten Behälters zugänglich ist und eine unbefugte Erstöffnung des Behälters signalartig durch die in diesem Fall unzulässig entfernte Abreißlasche optisch gut erfaßbar signalisiert wird.

Ausführungsformen des erfindungsgemäßen Behälters werden nun anhand der Zeichnungen erläutert. In diesen sind:
- Fig. 1: eine Aufrißansicht einer ersten Ausführungsform des Behälters in Gestalt einer Rundschale mit entsprechendem Deckel und Einsatz, wobei die Abreißlasche, die in das Schutzelement umfangsmäßig integriert ist, nicht zu sehen ist, und
- Fig. 2: eine Draufsicht auf eine zweite Ausführungsform des Behälters in Form einer Ovalschale mit entsprechendem Einsatz, wobei der Deckel weggelassen ist.

Bei der ersten Ausführungsform weist der mit Lebensmitteln, wie z.B. Salaten zu füllende Behälter 1 eine Rundschale mit einem entsprechend geformten Deckel 2 auf (Fig. 1). Der umlaufende laufende Rand 4 des Deckels 2 ist von einem Schutzelement 6, das den Behälterrand 40 umläuft und mit der Wand 7 des Behälters 1 einstückig ausgebildet ist, abgedeckt so umfaßt, daß die Abnahme des Deckels 2 behindert ist. Weiterhin ist eine Abreißlasche vorgesehen, die in der Aufrißdarstellung nach Fig. 1 nicht sichtbar und in den Umfang des Schutzelementes integriert ist. Bei der zweiten Ausführungsform nach Fig. 2 ist deutlich zu sehen, daß die Abreißlasche das Schutzelement 6 an einer Stirnseite 32 der Ellipse umfaßt und mit dem Schutzelement 6 über Sollbruchstellen 9 halterungsmäßig verbunden ist. Die Abreißlasche 8 ist bei beiden Ausführungsformen in Umfangsrichtung des Behälters 1 perforationsmäßig mit einer zackartigen Bewegung vom Schutzelement 6 abreißbar und weist an ihrer Unterkante 10 eine Auskragung 11 auf, die in eine entsprechende Ausnehmung 12 des Schutzelementes 6 eingepaßt ist und mit der Wand 7 der Rundschale 1 bzw. der Ovalschale 1 über Sollbruchstellen 9 verbunden ist. Bei der zweiten Ausführungsform sind die Auskragung 11 und die zugeordnete Ausnehmung 12 behälterumfangsmäßig so angeordnet, daß sie - gesehen im Grundriß gemäß Fig. 2 - mittig zur Hauptachse 35 der Ellipse 34 an der Stirnseite 32 der Ellipse 34 liegen. Beim Abreißen der Abreißlasche 8 wird deren Auskragung 11 zugleich aus der Ausnehmung 12 entfernt, wobei der Deckelrand 40 dem Öffnungszugriff zugänglich wird. Die Enden 31 der Abreißlasche 8 sind frei beweglich, wie Fig. 2 zeigt.

Wie aus Fig. 1 am besten hervorgeht, ist in die Behälteröffnung 3 ein einen tiefgezogenen Boden 17 aufweisender Einsatz 15 herausnehmbar eingepaßt. Am unteren Ende 20 der Außenfläche 19 der Wand 18 des Einsatzes 15, die zum oberen Behälterinnenmantel 5 parallel verläuft, ist eine umfangsmäßig umlaufende Ausnehmung 21 vorgesehen, die eine Auflagefläche bildet. Diese Auflagefläche liegt bei in-die Behälteröffnung 3 eingepaßter Stellung des Einsatzes 15 auf einer entsprechenden Auflagefläche 22 auf, die innenumlaufend an dem Behälterinnenmantel 5 ausgebildet ist.

Die obere Kante 24 der Wand 18 des in die Behälteröffnung 3 eingepaßten Einsatzes 15 liegt bevorzugt in der Ebene der oberen Kante 36 der Behälterwand 7.

Auf dem Boden 17 des Einsatzes 15 ist ein Besteckelement 14 entfernbar gehaltert, und zwar bei der ersten Ausführungsform des Behälters nach Fig. 1 durch Halterungselemente 13, die auf dem Boden 17 des Einsatzes 15 im Abstand zueinander angeordnet sind und das Besteckteil 14 zwischen sich aufnehmen, und zugleich durch zwei Griffelemente 23, die an der Innenwand 16 einander gegenüber angeordnet sind. Der in die Behälteröffnung 3 eingepaßte Einsatz ist durch Hochziehen an den Griffelementen 23 bequem aus der Behälteröffnung 3 entfernbar.

Bei der ersten Ausführungsform des Behälters nach Fig. 1 ist weiterhin auf dem Boden 17 des Einsatzes eine Vertiefung 38 ausgebildet, in die der konkave Abschnitt des hier von einem Löffel gebildeten Besteckteils 14 angepaßt ist.

Bei der zweiten Ausführungsform des Behälters gemäß Fig. 2 ist auf dem Boden 17 des Einsatzes 15 als Besteckteil 14 eine drei Zinken aufweisende Gabel mit zum Boden 17 hin gerichteter- Aufnahmewölbung längs der Hauptachse 35 der Ellipse 34 zwischen den Halterungselementen 13 vorgesehen, die im Abstand zueinander angeordnet und einstückig mit dem Boden 17 des Einsatzes 15 ausgebildet sind. Jeweils drei dieser Halterungselemente 13 sind in vertikaler Ausrichtung zur Hauptachse 35 der Ellipse 34 so beabstandet zueinander vorgesehen, daß die Gabel 14 bezüglich einer Bewegung parallel zum Boden 17 des Einsatzes 15 sicher und bequem entnehmbar gehaltert ist.

Wie Fig. 2 weiterhin zu entnehmen ist, weist der Einsatz 15 auf seinem Boden 17 ein zwischen den Halterungselementen 13 ausgebildetes kammerartiges Abteil 39 für die Aufnahme von viskosen, flüssigen, körnigen und/oder pulverförmigen Ingredienzen auf. Der Einsatz 15 und der Deckel 2 des Behälters 1 können so ausgelegt sein, daß die untere Fläche 37 des Behälterdeckels zunächst auf einem Abschnitt 25 des Besteckteils 14 (Fig. 2) aufliegt, wodurch die Halterung des letzteren noch verstärkt wird.

### Liste der Bezugszeichen

- 1: Behälter
- 2: Deckel
- 3: Behälteröffnung
- 4: Deckelrand
- 5: Behälterinnenmantel
- 6: Schutzelement
- 7: Behälterwand
- 8: Abreißlasche
- 9: Sollbruchstellen
- 10: Unterkante der Abreißlasche
- 11: Auskragung
- 12: Ausnehmung
- 13: Halterungselemente
- 14: Besteckteil
- 15: Einsatz
- 16: Innenwand des Einsatzes
- 17: Boden des Einsatzes
- 18: Wand des Einsatzes
- 19: Außenfläche der Wand des Einsatzes
- 20: Unteres Ende der Wand
- 21: Ausnehmung der Wand
- 22: Auflagefläche am Behälterinnenmantel
- 23: Griffelement
- 24: Obere Kante der Wand des Einsatzes
- 25: Abschnitt des Besteckteils
- 26: Außenfläche der Abreißlasche
- 27: Außenfläche des Schutzelementes
- 28: Untere Kante des Schutzelementes
- 29: Obere Kante des Schutzelementes
- 30: Obere Kante der Abreißlasche
- 31: Enden der Abreißlasche
- 32: Stirnseite der Außenfläche des Deckels
- 33: Außenfläche des Deckels
- 34: Ellipse
- 35: Hauptachse der Ellipse
- 36: Obere Kante der Behälterwand
- 37: Untere Fläche des Behälterdeckels
- 38: Vertiefung
- 39: Kammerartiges Abteil
- 40: Behälterrand

## Patentansprüche

1. Behälter jeder Art für Lebensmittel mit einem Verschlußdeckel (2), dessen umlaufender Rand (4) von einem den oberen Rand (40) der Behälterschale umlaufenden, mit der Wand (7) letzterer einstückig ausgebildeten Schutzelement (6) abgedeckt so umfaßt ist, daß die Abnahme des Deckels (2) behindert ist, und mit einer Abreißlasche (8), die über Sollbruchstellen (9) mit dem Schutzelement (6) halterungsmäßig verbunden ist und an ihrer Unterkante mindestens eine Auskragung (11) aufweist, die in eine entsprechende Ausnehmung (12) des Schutzelementes (6) des Behälters (1) eingepaßt und mit diesem über Sollbruchstellen (9) verbunden ist, wobei nach Entfernung der Abreißlasche (8) und damit der Auskragung (11) aus der entsprechenden Ausnehmung (12) des Schutzelementes (6) der Deckelrand (4) dem Öffnungsgriff zugänglich ist, dadurch gekennzeichnet, daß in die Behälteröffnung (3) ein einen tiefgezogenen Boden (17) aufweisender Einsatz (15) herausnehmbar eingepaßt ist, dessen zum oberen Behälterinnenmantel (5) parallel verlaufende Außenfläche (19) der Wand (18) des Einsatzes (15) an ihrem unteren Ende (20) eine umfangsmäßig umlaufende, eine Auflage bildende Ausnehmung (21) aufweist, die auf einer an dem Behälterinnenmantel (5) ausgebildeten, innenumfangsmaßig umlaufenden entsprechenden Auflagefläche (22) aufliegt,
auf dem Boden (17) des Einsatzes (15) mindestens ein an sich bekanntes Besteckelement (14) entfernbar gehaltert ist, und
an der Innenwand (16) des Einsatzes (15) mindestens ein Griffelement (23) vorgesehen ist, an dem der in die Behälteröffnung (3) eingepaßte Einsatz (15) nur bei Entfernung der Abreißlasche (8) von dem Schutzelement (6) und damit der Auskragung (11) der Abreißlasche (8) aus der entsprechenden Ausnehmung (12) des Schutzelementes (6) sowie des den Einsatz (15) abdeckenden Deckels (2) vom Behälter (1) aus diesem herausnehmbar ist.

2. Behälter nach Anspruch 1, dadurch gekennzeichnet, daß die obere Kante (24) der Wand (18) des in die Behälteröffnung (3) eingepaßten Einsatzes (15) in der Ebene der oberen Kante (36) der Behälterwand (7) liegt.

3. Behälter nach Anspruch 1 und 2, dadurch gekennzeichnet, daß zwei einander gegenüber angeordnete Griffelemente (23) an der Innenwand (16) des Einsatzes (15) ausgebildet sind, die zugleich Halterungselemente für das im Einsatz (15) angeordnete Besteckelement (14) bilden.

4. Behälter nach Anspruch 1 bis 3, dadurch gekennzeichnet, daß auf dem Boden (17) des Einsatzes (15) im Abstand zueinander angeordnete Halterungselemente (13) vorgesehen sind, zwischen denen das Besteckteil (14) entfernbar im Einsatz (15) aufgenommen und gehaltert ist.

5. Behälter nach Anspruch 1 bis 4, dadurch gekennzeichnet, daß das Besteckteil (14) mit dem Boden (17) des Einsatzes (15) und/oder den Halterungselementen (13) über Sollbruchstellen verbunden ist.

6. Behälter nach Anspruch 1 bis 5, dadurch gekennzeichnet, daß die untere Fläche (37) des Behälterdeckels (2) zumindest auf einem Abschnitt (25) des Besteckteils (14) aufliegt.

7. Behälter nach Anspruch 1 bis 6, dadurch gekennzeichnet, daß auf dem Boden (17) des Einsatzes (15) mindestens eine Vertiefung (38) ausgebildet ist, in der ein formenmäßig angepaßter Abschnitt des Besteckteils (14) aufnehmbar ist.

8. Behälter nach Anspruch 1 bis 7, dadurch gekennzeichnet, daß in dem Einsatz (15) mindestens ein kammerartiges Abteil (39) für die Aufnahme von viskosen, flüssigen, körnigen und/oder pulverförmigen Ingredienzen vorgesehen ist.

9. Behälter nach Anspruch 1 bis 8, dadurch gekennzeichnet, daß die Höhe der Abreißlasche (8) der Höhe des Schutzelementes (6) des Behälters (1) entspricht, daß die Außenfläche (26) der Abreißfläche (8) schlüssig mit der Außenfläche (27) des Schutzelementes (6) verlaufend so angeordnet ist, daß die obere und die untere Kante (28 bzw. 29) des Schutzelementes (6) mit der oberen bzw. der unteren Kante (30 bzw. 10) der Abreißlasche (8) fluchten, und daß die Enden (31) der Abreißlasche (8) teilweise frei beweglich sind.

10. Behälter in Form einer Ovalschale mit im Grundriß ellipsenförmigem Deckel (2) nach Anspruch 1 bis 8, dadurch gekennzeichnet, daß die Abreißlasche (8) eine Stirnseite (32) der Außenfläche (33) des Deckelrandes (4) derart umfaßt, daß die Hauptachse (35) der Ellipse (34) - gesehen im Grundriß - mittig durch die in die Ausnehmung (12) des Schutzelementes (6) der Ovalschale (1) eingepaßte Auskragung (11) verläuft, und daß beidseitig der Hauptachse (35) der Ellipse (34) jeweils drei der Halterungselemente (13) in vertikaler Anordnung zur Hauptachse (35) im Abstand zueinander auf dem Boden (3) des ellipsenförmigen Einsatzes (15) so vorgesehen sind, daß das Besteckteil (14) zwischen den Halterungselementen (13) im wesentlichen längs der Hauptachse (35) gehaltert ist.

11. Behälter nach Anspruch 1 bis 8, dadurch gekennzeichnet, daß die Behälterschale (1) die Form einer Rundschale mit entsprechendem Deckel (2) und Einsatz (15) hat.

12. Behälter nach Anspruch 1, dadurch gekennzeichnet, daß das Besteckteil (14) eine Gabel, ein Messer, ein Löffel oder ein Stäbchenpaar ist.

13. Behälter nach einem der vorhergehenden Ansprüche, dadurch gekennzeichnet, daß die Behälterschale (1), der Deckel (2), der Einsatz (15) und das mindestens eine Besteckteil (14) spritzgußmäßig aus Kunststoff hergestellt sind.

## Claims

1. A container of any type for foodstuffs comprising a closure lid (2) whose peripheral edge (4) is covered by a protective element (6) designed in one piece with the wall (7) of the container, running around the upper edge (40) of the container shell in such a way that removal of the lid (2) is prevented, and having a tear tab (8) which is connected to the protective element (6) by predetermined breaking points (9) in the manner of a holder and has at least one projection (11) on its lower edge, said projection fitting into a corresponding recess (12) in the protective element (6) of the container (1) and being connected to it by predetermined breaking points (9), whereby after removal of the tear tab (8) and thus also the projection (11) from the corresponding recess (12) of the protective element (6), the edge (4) of the lid is accessible to the opening grip, characterized in that an insert (15) having a deep-drawn bottom (17) is fitted removably into the container opening (3), its outer surface (19) of the wall (18) of the insert (15) running parallel to the upper inner jacket (5) of the container having on its lower end (20) a peripheral recess (21) forming a supporting surface which rests on a corresponding peripheral supporting surface (22) designed on the inner jacket (5) of the container like an inner perimeter,
at least one essentially known fitting element (14) is mounted removably on the bottom (17) of the insert (15), and
at least one grip element (23) is provided on the inside wall (16) of the insert (15), so that the insert (15) fitted into the container opening (3) can be removed from the container (1) only by removing the tear tab (8) from the protective element (6) and thus removing the projection (11) of the tear tab (8) from the corresponding recess (12) in the protective element (6) and the lid (2) of the container (1) covering said insert (15).

2. A container according to claim 1, characterized in that the upper edge (24) of the wall (18) of the insert (15) inserted into the container opening (3) lies in the plane of the upper edge (36) of the container wall (7).

3. A container according to claims 1 and 2, characterized in that two grip elements (23) arranged opposite one another are designed on the inside wall (16) of the insert (15) and also serve as securing elements for the fitting element (14) arranged in the insert (15).

4. A container according to claims 1 through 3, characterized in that mounting elements (13) are provided on the bottom (17) of the insert (15) at a distance from one another, with the fitting element (14) accommodated and secured removably in the insert (15) between said mounting elements.

5. A container according to claims 1 through 4, characterized in that the fitting part (14) is connected to the bottom (17) of the insert (15) and/or the mounting elements (13) by predetermined breaking points.

6. A container according to claims 1 through 5, characterized in that the lower surface (37) of the container lid (2) rests on at least one section (25) of the fitting part (14).

7. A container according to claims 1 through 6, characterized in that at least one recess (38) is formed on the bottom (17) of the insert (15), and a section of the fitting part (14) can be accommodated in said recess in a form-fitting manner.

8. A container according to claims 1 through 7, characterized in that at least one chamber-like compartment (39) for accommodating viscous, liquid, granular and/or powdered ingredients is provided in the insert (15).

9. A container according to claims 1 through 8, characterized in that the height of the tear tab (8) corresponds to the height of the protective element (6) of the container (1); the outside surface (26) of the tear tab (8) is arranged so it runs flush with the outside surface (27) of the protective element (6), so that the upper and lower edges (28 and 29) of the protective element (6) are aligned with the upper and lower edges (30 and 10) of the tear tab (8), and the ends (31) of the tear tab (8) are freely movable to some extent.

10. A container in the form of an oval shell with a lid (2) having an elliptical horizontal projection according to claims 1 through 8, characterized in that the tear tab (8) comprises an end face (32) of the outside surface (33) of the edge (4) of the lid, such that the main axis (35) of the ellipse (34) runs centrally - as seen in horizontal projection - through the projection (11) fitted into the recess (12) in the protective element (6) of the oval shell (1), and three mounting elements (13) are provided on both sides of the main axis (35) of the ellipse (34) in a vertical arrangement with the main axis (35) at a distance from one another on the bottom (3) of the elliptical insert (15), so that the fitting part (14) is secured between the mounting elements (13) essentially along the main axis (35).

11. A container according to claims 1 through 8, characterized in that the container shell (1) has the shape of a round shell with a matching lid (2) and insert (15).

12. A container according to claim 1, characterized in that the fitting part (14) is a fork, a knife, a spoon or a pair of rods.

13. A container according to one of the preceding claims, characterized in that the container shell (1), the lid (2), the insert (15) and the minimum of one fitting part (14) are made of plastic by injection molding.

## Revendications

1. Récipient pour aliments pourvu d'un couvercle de fermeture (2) dont le bord périphérique (4) est entouré et recouvert par un élément de protection (6) faisant le tour du bord supérieur (40) de l'enveloppe du récipient et réalisé d'un seul tenant avec la paroi (7) de cette dernière, de façon telle que l'enlèvement du couvercle (2) est empêché, et pourvu d'une languette d'arrachage (8) qui est raccordée à la manière d'une bride, via des zones de rupture normalisée (9), avec l'élément de protection (6), et présente sur son arête inférieure au moins une portée (11) qui est engagée dans un évidement correspondant (12) de l'élément de protection (6) du récipient (1) et est raccordée à ce dernier via des zones de rupture normalisée (9), le bord (4) du couvercle étant accessible à la prise d'ouverture après élimination de la languette d'arrachage (8) et donc enlèvement de la portée (11) de l'évidement correspondant (12) de l'élément de protection (6), caractérisé en ce qu'un insert (15) présentant un fond (17) embouti est engagé, de façon à pouvoir en être extrait, dans l'ouverture (3) du récipient, insert (15) dont la face extérieure (19) de la paroi (18) parallèle à l'enveloppe intérieure (5) du récipient présente, à son extrémité inférieure (20), un évidement (21) faisant le tour de la circonférence et formant un appui qui repose sur une face d'appui (22) correspondante faisant le tour de la circonférence intérieure prévue sur l'enveloppe intérieure (5) du récipient,
au moins un élément de couvert (14) connu en soi est fixé de manière amovible sur le fond (17) de l'insert (15),
sur la paroi intérieure (16) de l'insert (15), on a prévu au moins un élément de préhension (23) par action sur lequel l'insert (15) engagé dans l'ouverture (3) du récipient ne peut être extrait du récipient que si la languette d'arrachage (8) a été enlevée de l'élément de protection (6) et donc si la portée (11) de la languette d'arrachage (8) a été enlevée de l'évidement correspondant (12) de l'élément de protection (6) et si le couvercle (2) recouvrant l'insert (15) a été enlevé du récipient (1).

2. Récipient selon la revendication 1, caractérisé en ce que l'arête supérieure (24) de la paroi (18) de l'insert (15) engagé dans l'ouverture (3) du récipient se situe dans le plan de l'arête supérieure (36) de la paroi (7) du récipient.

3. Récipient selon la revendication 1 et 2, caractérisé en ce que deux éléments de préhension (23) en relation d'opposition mutuelle sont prévus sur la paroi intérieure (16) de l'insert (15), lesquels forment dans un même temps des éléments de fixation pour l'élément de couvert (14) placé dans l'insert (15).

4. Récipient selon l'une des revendications 1 à 3, caractérisé en ce que des éléments de fixation (13) entre lesquels l'élément de couvert (14) est logé et maintenu de manière amovible dans l'insert (15) sont prévus à distance les uns des autres sur le fond (17) de l'insert (15).

5. Récipient selon l'une des revendications 1 à 4, caractérisé en ce que l'élément de couvert (14) est raccordé au fond (17) de l'insert (15) et/ou aux éléments de fixation (13) par des zones de rupture normalisée.

6. Récipient selon l'une des revendications 1 à 5, caractérisé en ce que la face inférieure (37) du couvercle (2) du récipient repose au moins sur une portion (25) de l'élément de couvert (14).

7. Récipient selon l'une des revendications 1 à 6, caractérisé en ce que sur le fond (17) de l'insert (15) on a prévu au moins un enfoncement (38) dans lequel peut être réceptionnée une portion de l'élément de couvert (14) géométriquement adaptée.

8. Récipient selon l'une des revendications 1 à 7, caractérisé en ce qu'on a prévu dans l'insert (15) au moins un compartiment (39) du type chambre pour la réception d'ingrédients visqueux, liquides, granulaires et/ou pulvérulents.

9. Récipient selon l'une des revendications 1 à 8, caractérisé en ce que la hauteur de la languette d'arrachage (8) correspond à la hauteur de l'élément de protection (6) du récipient (1), en ce que la face extérieure (26) de la languette d'arrachage (8) suit la face extérieure (27) de l'élément de protection (6), en ce que l'arête supérieure et inférieure (28 resp. 29) de l'élément de protection (6) s'alignent sur l'arête supérieure et inférieure (30 resp. 10) de la languette d'arrachage (8), et en ce que les extrémités (31) de la languette d'arrachage (8) sont en partie librement mobiles.

10. Récipient sous forme d'enveloppe ovale pourvu d'un couvercle (2) de forme ellipsoïdale en projection horizontale, selon l'une des revendications 1 à 8, caractérisé en ce que la languette d'arrachage (8) entoure une face frontale (32) de la face extérieure (33) du bord (4) du couvercle de façon telle que l'axe principal (35) de l'ellipse (34) - observé sur un plan horizontal - traverse centralement la portée (11) engagée dans l'évidement (12) de l'élément de protection (6) de l'enveloppe ovale (1), et en ce que de chaque côté de l'axe principal (35) de l'ellipse (34), on a prévu trois des éléments de fixation (13) placés à distance les uns des autres perpendiculairement à l'axe principal (35) sur le fond (3) de l'insert ellipsoïdal (15), de façon telle que l'élément de couvert (14) est maintenu entre les éléments de fixation (13) essentiellement le long de l'axe principal (35).

11. Récipient selon l'une des revendications 1 à 8, caractérisé en ce que l'enveloppe du récipient (1) présente la forme d'une enveloppe ronde avec un couvercle (2) et un insert (15) correspondants.

12. Récipient selon la revendication 1, caractérisé en ce que l'élément de couvert (14) est une fourchette, un couteau, une cuiller ou une paire de bâtonnets.

13. Récipient selon l'une des revendications qui précèdent, caractérisé en ce que l'enveloppe de récipient (1), le couvercle (2), l'insert (15) et au moins un élément de couvert (14) sont fabriqués par injection de matière plastique.
